# EUROPÄISCHE PATENTANMELDUNG

(11) **EP 0 281 817 A1**
(43) Veröffentlichungstag der Anmeldung: **14.09.1988**
(21) Anmeldenummer: 88102410.3
(22) Anmeldetag: 19.02.1988
(51) Int. Cl.: H01H 33/91, H01H 33/12

(54) **Lichtbogenlöscheinrichtung für Lastschalter**

(30) Priorität: 11.03.1987 DE 3707742; 23.12.1987 DE 3743827
(71) Anmelder: AEG Sachsenwerk GmbH, D-93053 Regensburg (DE)
(72) Erfinder: Stegmüller, Karl, Dipl.-Ing. (FH), D-8401 Wiesent (DE); Illmann, Peter, Ing. (grad.), D-8400 Regensburg (DE)
(74) Vertreter: Breiter, Achim, Dipl.-Ing.

(57) **Zusammenfassung**

Die Erfindung betrifft eine Lichtbogenlöscheinrichtung für Lastschalter, die in gekapselten, mit Isoliergas gefüllten Mittelspannungsschaltanlagen angeordnet sind und die Stromunterbrechung mittels eines durch eine Düse gerichteten Gasstrahles herbeiführen. Die Düse ( 6) steht dabei mit einem Stauraum (7) in Verbindung, wobei beide Teile (6, 7) auf dem Hilfsschaltglied (3) angebracht sind. Das Hilfsschaltglied (3) eilt infolge der Kraft der Feder (14) beim Unterbrechungsvorgang dem Hauptschaltglied (1) mit großer Geschwindigkeit (v₂) nach und der dabei entstehende Druck im Stauraum (7) erzeugt eine Gasströmung in Richtung auf die Lichtbogenachse (34).

Um auch längerbrennende Schaltlichtbögen noch wirksam löschen zu können, wirkt der Stauraum (7) im letzten Teil der Bewegung vom Hilfsschaltglied (3) mit einem am Hauptschaltglied (1) befestigten Kolben (62) zusammen, wodurch mit einer verstärkten Gasströmung durch die Düse (6) der Lichtbogen (34) endgültig zum Erlöschen gebracht wird.

Ein Vorteil der Erfindung wird in der Verteilung der mechanischen Antriebsenergie bei der Durchführung eines Öffnungsvorganges gesehen, demnach zunächst in beliebig langer Zeit das Hauptschaltglied (1) bewegt und dabei die Feder (14) gespannt wird, während im zweiten Teil unabhängig davon das die Gasströmung erzeugende Hilfsschaltglied (3) den eigentlichen Unterbrechungsvorgang durchführt.

## Beschreibung

Die Erfindung betrifft eine Lichtbogenlöscheinrichtung nach dem Oberbegriff des Patentanspruchs 1.

Eine Lichtbogenlöscheinrichtung der genannten Art ist in DE-AS 11 32 622 angegeben. Der dort beschriebene Druckluftschalter besteht aus einem Haupttrennmesserpaar und einem doppelschenkligen Hilfstrennmesser, beide sind in einem gemeinsamen Drehpunkt gelagert. Das Hilfstrennmesser trägt eine Löschkammer und ist mit einem Faltenbalg so verbunden, daß die in letzterem während der Ausschaltbewegung komprimierte Luft in die Löschkammer strömt und dort die Unterbrechung des Lichtbogenstromes herbeiführt. Der Faltenbalg ist dabei durch ein längsverschiebliches, mit einer Innenbohrung versehenes Führungsteil gehalten, das sein erstes Widerlager in einem zum Drehpunkt der Trennmesser exzentrisch angeordneten Punkt und sein zweites Widerlager in einem zur Löschkammer gehörenden Drehgelenk hat. Bei einer Ausschaltbewegung trennt zuerst das Haupttrennmesser und nimmt im weiteren Verlauf das Hilfstrennmesser mit der Löschkammer mit, wobei beide Trennmesser mit der gleichen Winkelgeschwindigkeit geschwenkt werden. Dabei strömt die durch das Zusammenschieben des Faltenbalges komprimierte Luft in die Löschkammer zur Beblasung der Hilfsschaltstelle.

In dem bekannten Druckluftschalter wird Luft als Löschmittel eingesetzt. Im Vergleich zu einem hochwertigen Isoliergas, z.B. SF6, verlangt dies für die erfolgreiche Unterbrechung von Strömen in Mittelspannungsnetzen, eine große Strömungsgeschwindigkeit der Luft, die über eine entsprechende Verdichtung während der Ausschaltbewegung erzeugt werden muß. In dem bekannten Schalter wird die Verdichtung durch die Zusammendrückung eines Faltenbalgs erreicht. Die Höhe des Kompressionsdruckes wird dabei durch die Geschwindigkeit bestimmt, mit der der Faltenbalg zusammengedrückt wird. Da während der Kompressionsphase auch beide Trennmesserpaare bewegt werden müssen, ist zur Durchführung von erfolgreichen Ausschaltungen eine verhältnismäßig große Antriebsenergie notwendig.

Aufgabe der Erfindung ist es, die Lichtbogenlöscheinrichtung nach dem Oberbegriff des Anspruchs 1 so zu verbessern, daß sie in mit Isoliergas gefüllten Schaltanlagen in vereinfachter Ausführung bei vergleichsweise geringer mechanischer Antriebsenergie in Lastschaltern eingesetzt werden kann. Die gestellte Aufgabe wird durch eine Lichtbogenlöscheinrichtung der genannten Art mit folgenden Merkmalen gelöst:
a) Das Hilfsschaltglied (3) ist während des ersten Teiles des Öffnungsvorganges verrastet und eilt dem Hauptschaltglied (1) nach Aufhebung der Verrastung mittels einer zwischen den Schaltgliedern (1, 3) angeordneten, während des ersten Teils des Öffnungsvorgangs spannbaren Feder (14) mit großer Geschwindigkeit (v₂) nach,
b) das Hilfsschaltglied (3) ist mit einem einseitig in Richtung der Öffnungsbewegung mit einer Öffnung (61) für das Isoliergas versehenen Stauraum (7) bestückt, der mit der Düse (6) in Strömungsverbindung steht, und
c) das Hauptschaltglied (1) ist mit einem Teil verbunden, das mit dem Stauraum (7) zeitweise zusammenwirkt und mit dem mittels Volumenveränderung Gas durch die Düse 6 in den Lichtbogen (34) verdrängt wird.

Die erfindungsgemäße Löscheinrichtung soll mit dem in der vollständig gekapselten Schaltanlage vorhandenen hochwertigen Isoliergas, z.B. SF6 arbeiten. Da auf Grund der elektronegativen Eigenschaften des Gases auch die Entionisierungseigenschaften im Nulldurchgang des zu unterbrechenden Lichtbogens mehrfach besser als bei Luft sind, genügt eine vergleichsweise geringe Stromungsgeschwindigkeit in der Düse. Aus diesem Grund sieht die Erfindung für die Erzeugung der Gasströmung während der Brenndauer des Lichtbogens zumindest im ersten Abschnitt den in einem mit dem Hilfsschaltglied bewegten, offenen Stauraum entstehenden Staudruck vor. Lediglich bei länger brennenden Bögen, z.B. in den letztlöschenden Phasen eines Drehstromsystems wird eine zusätzliche Kompression wirksam. Die Erzeugung des Stau- und Kompressionsdruckes erfolgt in energiesparender Weise durch folgende Reihenfolge im Bewegungsablauf eines Öffnungsvorgangs:
- stromloses Öffnen des Hauptschaltgliedes bei beliebig niedriger Geschwindigkeit, gleichzeitiges Aufladen eines zwischen den beiden Schaltgliedern vorgesehenen Federspeichers;
- Lösen des Hilfsschaltgliedes aus seiner Verrastung, Entstehung desLichtbogens;
- nacheilende Bewegung des Hilfsschaltgliedes unter der Wirkung des zwischen den beiden Schaltgliedern wirkenden Federspeichers, Einsatz der Gasströmung gegen den Lichtbogen mittels Staudruck,
- Verstärkung der Gasströmung durch Kompression im zweiten Teil der Nacheilbewegung, intensive Blasung bei längeren Lichtbögen.

Der angegebene Bewegungsablauf ermöglicht die Verwendung eines vorteilhaften Antriebs mit vergleichsweise geringer Energie, da die Bewegung des je nach Stromstärke mehr oder weniger massebehafteten Hauptschaltgliedes und die Aufladung des Federspeichers grundsätzlich ohne Einfluß auf den Lichtbogenunterbrechungsvorgang ist und daher zeitlich nicht eng begrenzt sein muß.Da das Hilfsschaltglied den Betriebsstrom nur einige Millisekunden führen muß, kann es massearm ausgeführt sein und läßt sich daher schnell auf eine große Geschwindigkeit bringen.

Zweckmäßige Aus- und Weiterbildungen des Erfindungsgedankens sind in den Unteransprüchen angegeben.

Zum besseren Verständnis wird die Erfindung im folgenden an Hand von Zeichnungen erläutert.

So stellen dar:
Figur 1 Ansicht eines Lastschalterpoles mit schwenkbaren Schaltgliedern mit der erfindungsgemäßen Lichtbogenlöscheinrichtung in Stellung EIN (I).
Figur 2 Teilansicht von Figur 1 während der Lichtbogenunterbrechung.
Figur 3 wie Figur 2, jedoch mit einer Variante für das Hilfsschaltglied.
Figur 4 Schnitt A-B nach Figur 2 durch Düsenkörper und Stauraum.
Figur 5a,b,c Schematische Ansicht eines Lastschalterpoles mit längsverschiebbaren Schaltgliedern, in den Stellungen "Eingeschaltet" (5a), während der Unterbrechung (5b), und "Ausgeschaltet" (5c).
Figur 6 Teilansicht von Figur 1 während der Lichtbogenunterbrechung mit Blasebalg.
Figur 7 Schnitt A-B nach Figur 6 durch Düsenkörper und Blasebalg.
Figur 8 Ansicht eines Poles eines Dreistellungsschalters mit der erfindungsgemäßen Lichtbogenlöscheinrichtung.
Figur 9 Schematische Darstellung eines Lastschalters mit Doppelunterbrechung.

In Figur 1 ist ein in einem geschlossenen, mit Isoliergas gefülltem Gehäuse 31 eingebauter Lastschalterpol dargestellt. Der Strom fließt in Stellung I von der Sammelschiene 32 über den Anschluß 12 zum Hauptkontakt 11, über das Hauptschaltglied 1 zum Drehpunkt 8 am ortsfesten Kontakt 4 und zum Anschluß 13, der auf dem Hochspannungsstecker 33 aufgebaut ist. Die Betätigung des Lastschalters erfolgt durch die im Gehäuse 31 dicht geführte Welle 2 und die Isolierschaltstange 48.

Das Hauptschaltglied 1 besteht aus zwei parallelen Messern, die den Nennstrom und im Störungsfall auch die Kurzschlußbelastung aufnehmen. (Fig.4). Die beiden Messer kontaktieren in üblicher Weise in Stellung I den Hauptkontakt 11. In dem dargestellten Beispiel ist nach Fig.2 die erfindungsgemäße Löscheinrichtung mit dem Hilfsschaltglied 3, dem Düsenkörper 16 und dem Stauraum 7 zwischen den Messern des Hauptschaltgliedes 1 angeordnet und ebenfalls um den Drehpunkt 8 schwenkbar. Ein mit der Öffnung 61 im zweiten Teil der Schwenkbewegung des Hilfsschaltgliedes 3 zusammenwirkender, auf dem Hauptschaltglied 1 befestigter Kolben 62 vervollständigt diese Ausführung der erfindungsgemäßen Lichtbogenlöscheinrichtung. Die Feder 14 ist an beiden Schaltgliedern 1, 3 angelenkt, sie beschleunigt während der Unterbrechung das nacheilende Hilfsschaltglied 3 und zieht es bis zum Anschlag 5. In dieser Stellung ist der Kolben 62 voll in den Stauraum 7 eingetaucht.

In Figur 2 hat das Hauptschaltglied 1 bei einer Ausschaltung nahezu die Stellung 0 erreicht. Das Hilfsschaltglied 3 war kurz davor durch den Mitnehmer 9 aus der in Stellung I wirkenden Verrastung zwischen dem Düsenkörper 16 und den am ortsfesten Kontakt befestigten Hilfskontakt 17 gelöst worden und eilt nun unter der Wirkung der Feder 14 mit der Geschwindigkeit v₂ dem mit der deutlich kleineren Geschwindigkeit v₁ bewegten Hauptschaltglied 1 nach. Die Pfeile zeigen die Richtung der Gasströmung an.

Die Figur 4 zeigt in Schnittdarstellung zwei verschiedene Phasen der Beblasung des Lichtbogens. Auf der linken Seite wirkt der durch die Bewegung des Hilfsschaltgliedes 3 hervorgerufene Staudruck p₁, die Pfeile zeigen dabei wie das Gas in den Stauraum 7 strömt, dort gestaut wird und wegen der sich dabei bildenden Druckdifferenz p₁-p₀ durch die Düse 6 mit großer Geschwindigkeit zum Lichtbogen 34 gelenkt wird.

Auf der rechten Seite hat das Hauptschaltglied die Offenstellung 0 erreicht; der Kolben 62 befindet sich bereits in der Öffnung 61 und komprimiert nun das im Stauraum 7 befindliche Gas auf den Druck p₂ und verstärkt die Gasströmung durch die Düse 6, da p₂ > p₁.

Das Hilfsschaltglied 3 ist zwischen den Messern des Hauptschaltgliedes 1 angeordnet. Es kann als massearmes Bauteil am besten aus einem Leichtmetall hergestellt werden. Der Mitnehmer 9 ist zwischen den beiden Messern des Hauptschaltgliedes 1 drehbar so angeordnet, daß er in der Ruhelage der beiden Schaltglieder 1, 3 nicht wesentlich aus deren Profil herausragt. Der Anschlag 5 begrenzt die Bewegung des Hilfsschaltgliedes 3 in der Ruhelage und besorgt dessen Mitnahme bei Eisnchaltbewegungen. (Figur 1 und 2).

Bei einer anderen Ausführung der Erfindung ist das nacheilende Hilfsschaltglied selbst als elastisches Teil in Form einer Biegefeder 15 ausgeführt (Figur 3). Die Biegefeder 15 ist dabei in der Nähe des Drehpunktes 8 beispielsweise an einer die beiden Messer des Hauptschaltglieds 1 verbindenden Traverse 35 befestigt bzw. eingespannt; sie kann zweckmäßig aus mehreren Lagen eines Federbandstahls geschichtet ausgeführt werden. Die kurzzeitige Strombelastung bei dem Unterbrechungsvorgang kann von dem Federquerschnitt oder von einer oder mehreren Lagen eines Bandes von hoher Leitfähigkeit (z.B.Cu) übernommen werden, die zusätzlich zur Biegefeder 15 vorgesehen sein können. Die gesamte zur Erzielung der Geschwindigkeit V₂ erforderliche Energie wird in der Biegefeder 15 bei der Ausschaltung bis zur Mitnahme des nacheilenden Hilfsschaltgliedes 3 gespeichert.

In Figur 3 ist außerdem eine Variante des Mitnehmers dargestellt, der aus einem Hebelgelenkt 36 besteht. In der Strecklage des Gelenkes erfolgt dabei die Mitnahme des Hilfsschaltgliedes 3 bei Beginn des Löschvorganges, während am Ende der Ausschaltbewegung (gestrichelt) das Gelenk zwischen die beiden Messer des Hauptschaltgliedes 1 klappt und nicht durch hervorstehende Teile die Isolationsabstände zu anderen spannungsführenden oder geerdeten Teilen verringert.

In den Figuren 5a, b und c ist schematisch dargestellt, wie die erfindungsgemäße Lichtbogenlöscheinrichtung auch bei Schublastschaltern eingesetzt werden kann. Hierbei können vorteilhafterweise beide Schaltglieder 41, 42, als zylindrische oder rohrförmige Teile ausgebildet sein. Der ortsfeste Kontakt umfaßt einen Tulpenkontakt 51, der im eingeschalteten Zustand den Strom auf das Hauptschaltglied 41 überträgt, von dem ihn der ortsfeste Kontakt 47 zum unteren Schalteranschluß ableitet. Der Hilfskontakt 17 ist, wie bei den bereits beschriebenen Ausführungen, mit dem Düsenkörper 16 verrastet. Der Düsenkörper 16 ist an dem massearmen rohrförmigen Hilfsschaltglied 42 befestigt, das gleichzeitig den Stauraum für das Gas bildet und sich parallel zum Hauptschaltglied 1 verschieben läßt. Zwischen den Schaltgliedern 41 und 42 ist eine Stromübertragung, z.B. als einfacher Schleifkontakt vorgesehen (nicht dargestellt). Mit dem Hauptschaltglied 41 ist ein Kolben 62 verbunden, der mit dem in seinem Inneren als Zylinder wireknden Hilfsschaltglied 42 zusammenwirkt.

Figur 5a zeigt die gesamte Lichtbogenlöscheinrichtung in der eingeschalteten Stellung, der Kolben 62 steht dabei im Hilfsschaltglied 42. Nach Öffnen des Hauptschaltgliedes 41 (Fig.5b) und Erreichen der der Mindestlöschdistanz entsprechenden Stellung schlägt der am Hauptschaltglied 41 befestigte Mitnehmer 43 am Bund 44 des Hilfsschaltgliedes 42 an und löst die Verrastung zwischen dem Düsenkörper 16 und dem Hilfskontakt 17. (Linke Seite von Figur 5b). Durch die Relativbewegung zwischen den beiden Schaltgliedern ist vorher die Feder 45 gespannt worden. Sie zieht nun den Düsenkörper 16 und das Hilfsschaltglied 42 mit der großen Geschwindigkeit V₂ in Ausschaltrichtung, wobei das im Stauraum befindliche Gas durch die Düse 6 gegen den Lichtbogen 34 geblasen wird. Auf der rechten Seite der Figur 5b ist zu sehen, wie die Feder 45 das Hilfsschaltglied 42 bereits soweit nachgezogen hat, daß der Kolben 62 wieder in das Hilfsschaltglied 42 eintaucht und mit Hilfe des nun entstehenden Kompressionsdruckes weiteres Gas in den Lichtbogen 34 fördert.

In der Ausschaltstellung Fig.5c liegt das Hilfsschaltglied 42 am Ring 46 an, der über den Mitnehmer 43 mit dem Hauptschaltglied 1 verbunden ist. Der Kolben 62 steckt dabei wieder wie in Fig.5a ganz im Inneren des Hilfsschaltgliedes 42.

In Figur 6 und 7 ist die erfindungsgemäße Lichtbogenlöscheinrichtung unter Verwendung eines Blasebalgs 63 zur Verdrängung von Isoliergas dargestellt. Im linken Teil von Figur 7 ist dabei das Hilfsschaltglied 3 mit dem Stauraum 3 kurz nach Aufhebung der Verrastung zwischen dem Hilfskontakt 17 und dem Düsenkörper 16 gezeigt. Auf dem Lichtbogen 34 wirkt bereits eine Gasströmung ein, die ähnlich wie nach Figur 4, linke Seite, durch die Druckdifferenz p₁-p₀ zustande kommt. Auf der rechten Seite der Figur 7 berührt der Stauraum 7 den Balg 63 längs einer allseitig anliegenden Kante oder Fläche nahezu abdichtend. Im weiteren Bewegungsablauf findet eine Gasverdrängung durch die Zusammendrückung des Balgs 63 statt, was auf Grund des größeren Druckes p₂ eine verstärkte Blaswirkung in der Düse zur Folge hat. In Figur 7 ist außerdem noch die Endlage des Hauptschaltglieds 1 mit dem Balg 63 eingezeichnet, die sowohl in der eingeschalteten, als auch in der ausgeschalteten Stellung der Löscheinrichtung eintritt.

Der Balg 63 wird durch Eigenstabilität bzw. durch eingebaute Federn in der Lage gehalten, in der er während der Öffnungsbewegung mit dem Stauraum in Verbindung kommt.

Die erfindungsgemäße Lichtbogenlöscheinrichtung kann auch vorteilhaft zur Verbesserung der Lastschaltfunktion von Dreistellungsschaltern eingesetzt werden, wie dies in Fig. 8 angegeben ist. Funktionsgleiche Teile sind dabei unter Verweis auf Fig.1 mit denselben Bezugszeichen angegeben. In der dritten Stellung des Schaltgliedes 1 wird das mit dem Hochspannungsstecker 33 verbundene Netzteil über den Erdungskontakt 19 geerdet.

Auch für Lastschalter mit Doppelunterbrechung läßt sich die Erfindung mit Vorteil anwenden, besonders wenn deren Einsatz bei größeren Spannungen oder/und bei großen Lastströmen erfolgen soll. In Fig. 9 ist eine prinzipiell mögliche Anordnung schematisch dargestellt, wobei wiederum funktionsgleiche Teile mit gleichen Bezugszeichen angegeben sind. Das Hauptschaltglied 101 ist hier zweiarmig ausgeführt und wird von einer für alle 3 Phasen eines Schalters gemeinsamen Isolierwelle 49 betätigt. Beide Enden des Hauptschaltgliedes 101 sind mit je einem Hilfsschaltglied 103 mit Düsenkörper 16, Stauraum 7 und Feder 14 versehen. In der Stellung I verbinden dabei die Schaltglieder 101, 103 jeweils die Sammelschiene 32 mit dem Hochspannungsstekker 33. Figur 7 zeigt die Löschstellung des doppelarmigen Lastschalters.

### Bezugszeichen:

Hauptschaltglied 1
Schalterwelle 2
Hilfsschaltglied 3
Ortsfester Kontakt 4
Anschlag 5
Düse 6
Stauraum 7
Drehpunkt 8
Mitnehmer 9
Hauptkontakt 11
Anschluß 12
Anschluß 13
Schraubenfeder 14
Biegefeder 15
Düsenkörper 16
Hilfskontakt 17
Erdungskontakt 19
Gehäuse 31
Sammelschiene 32
Hochspannungsstecker 33
Lichtbogen 34
Traverse 35
Hebelgelenk 36
Hauptschaltglied 41
Hilfsschaltglied 42
Mitnehmer 43
Bund 44
Schraubenfeder 45
Ring 46
ortsfester Kontakt 47
Isolierschaltstange 48
Isolierwelle 49
Tulpenkontakt 51
Öffnung im Stauraum 61
Kolben 62
Balg 63
Hauptschaltglied 101
Hilfsschaltglied 103

## Patentansprüche

1. Lichtbogenlöscheinrichtung für in gekapselten, mit einem Isoliergas gefüllten Mittelspannungsschaltanlagen angeordnete Lastschalter, die aus einem Hauptschaltglied und einem Hilfsschaltglied besteht, das während des Öffnungsvorganges des Lastschalters dem Hauptschaltglied folgt und dabei eine durch eine Düse gegen den Schaltlichtbogen gelenkte Strömung des Isoliergases hervorruft,
**gekennzeichnet** durch folgende Merkmale:
a) das Hilfsschaltglied (3) ist während des ersten Teiles des Öffnungsvorganges verrastet und eilt dem Hauptschaltglied (1) nach Aufhebung der Verrastung mittels einer zwischen den Schaltgliedern (1, 3) angeordneten, während des ersten Teils des Öffnungsvorgangs spannbaren Feder(14) mit großer Geschwindigkeit (v₂) nach,
b) das Hilfsschaltglied (3) ist mit einem einseitig in Richtung der Öffnungsbewegung mit einer Öffnung (61) für das Isoliergas versehenen Stauraum (7) bestückt, der mit der Düse (6) in Strömungsverbindung steht, und
c) das Hauptschaltglied (1) ist mit einem Teil verbunden, das mit dem Stauraum (7) zeitweise zusammenwirkt und mit dem mittels Volumenveränderung Gas durch die Düse 6 in den Lichtbogen (34) verdrängt wird.

2. Lichtbogenlöscheinrichtung für Lastschalter nach Anspruch 1,
**gekennzeichnet** durch folgenden Ablauf bei der Öffnungsbewegung:
a) während des ersten Teils legt das Hauptschaltglied (1) den größten Teil seines Weges zurück und gibt dabei die Öffnung (61) des Stauraums 7 zeitweise frei,
b) nach der Aufhebung der Verrastung strömt Isoliergas durch die Öffnung (61) in den Stauraum (7) und bebläst den Lichtbogen (34) durch die Düse (6) mittels Staudruckwirkung,
c) spätestens ab Erreichen der Mindestlöschdistanz durch das Hilfsschaltglied (3) beginnt die Phase der Verdrängung des Isoliergases.

3. Lichtbogenlöscheinrichtung für Lastschalter nach Anspruch 1 oder 2,
**dadurch gekennzeichnet,**
daß die Schaltglieder (1, 3) während des Öffnungsvorgangs um einen mit dem zweit en ortsfesten Kontakt (4) verbundenen Drehpunkt (8) schwenkbar sind.

4. Lichtbogenlöscheinrichtung für Lastschalter nach Anspruch 1 oder 2,
**dadurch gekennzeichnet,**
daß die Schaltglieder (41, 42) während des Öffnungsvorgangs gegen einen letztere über elektrische Verbindungen mit dem zweiten ortsfesten Kontakt (47) verbundenen Festpunkt auf je einer geraden oder gekrümmten Achse verschiebbar sind.

5. Lichtbogenlöscheinrichtung für Lastschalter nach einem der Ansprüche 1 bis 4,
**dadurch gekennzeichnet,**
daß das Hauptschaltglied (1) zur Verdrängung des Isoliergases mit einem Kolben (62) verbunden ist, der durch die Öffnung (61) annähernd dicht schließend in den Stauraum (7) eintaucht.

6. Lichtbogenlöscheinrichtung für Lastschalter nach einem der Ansprüche 1 bis 4,
**dadurch gekennzeichnet,**
daß ein am Hauptschaltglied (1) befestigter Balg (63) an den Stauraum (7) annähernd dicht schließend so anliegt, daß aus Stauraum (7) und Volumen des Balgs (63) ein gemeinsames Volumen entsteht, welches durch Zusammendrücken des Balgs (63) die Verdrängung von Isoliergas bewirkt.

7. Lichtbogenlöscheinrichtung für Lastschalter nach Anspruch 1,
**dadurch gekennzeichnet,**
daß als Feder eine mit je einem Ende an je einem Schaltglied (1, 3, 41, 42) angelenkte Schraubenfeder (45, 14) oder gewickelte Biegefeder vorgesehen ist.

8. Lichtbogenlöscheinrichtung für Lastschalter nach Anspruch 1, 2 oder 3,
**dadurch gekennzeichnet,**
daß das Hilfsschaltglied (3) als Biegefeder (15), die in der Nähe des Drehpunktes (8) an dem Hauptschaltglied (1) kontaktgebend befestigt ist, ausgebildet ist.

9. Lichtbogenlöscheinrichtung für Lastschalter nach Anspruch 8,
**dadurch gekennzeichnet,**
daß das Hilfsschaltglied (3) in Schwenkrichtung flexible bandförmige Beilagen aus gut leitendem Werkstoff enthält.

10. Lichtbogenlöscheinrichtung für Lastschalter nach Anspruch 1 oder 2,
**dadurch gekennzeichnet,**
daß die Verrastung aus einem die Düse (6) umgebenden Düsenkörper (16) aus einem metallischen Werkstoff und dem zum ortsfesten Kontakt gehörenden Hilfskontakt (17) besteht.

11. Lichtbogenlöscheinrichtung für Lastschalter nach Anspruch 10,
**dadurch gekennzeichnet,**
daß der Düsenkörper (16) eine kugel- oder birnenähnliche und die Kontaktfedern des Hilfskontaktes (17) eine lyraähnliche Form aufweisen.

12. Lichtbogenlöscheinrichtung für Lastschalter nach einem der Ansprüche 1 oder 2, 10 oder 11,
**dadurch gekennzeichnet,**
daß die Verrastung durch einen am Hauptschaltglied (1, 41, 101) befestigten Mitnehmer (9, 36, 43) kurz vor Erreichen der Mindestlöschdistanz des Hauptschaltgliedes (1, 41, 101) mittels formschlüssiger Mitnahme des Hilfsschaltgliedes (3, 42, 103) aufgehoben wird.

13. Lichtbogenlöscheinrichtung für Lastschalter nach einem oder mehreren Ansprüchen 1, 2, 5 oder 6,
**dadurch gekennzeichnet,**
daß der Stauraum (7, 42) mit der Düse (6) über abgerundete, sich stetig verjüngende Querschnitt verbunden ist.

14. Lichtbogenlöscheinrichtung für Lastschalter nach einem oder mehreren Ansprüchen 1, 2, 5 oder 6,
**dadurch gekennzeichnet,**
daß der Stauraum (7) von dünnwandigen Blech- oder Isolierstoffwänden so begrenzt wird, daß in Öffnungsrichtung ein ausreichender Querschnitt (61) für den Eintritt des Isoliergases freibleibt.

15. Lichtbogenlöscheinrichtung für Lastschalter nach einem der Ansprüche 1 bis 3 und 5 bis 14,
**dadurch gekennzeichnet,**
daß das Hauptschaltglied (1) den Drehpunkt (8) in einer dritten Stellung mit einem Erdungskontakt (19) verbindet.

16. Lichtbogenlöscheinrichtung für Lastschalter nach einem der Ansprüche 1, 2 und 5 bis 11,
**dadurch gekennzeichnet,**
daß das Hauptschaltglied (101) mittels einer Isolierstoffwelle (49) schwenkbar und beidseitig mit ortsfesten Kontakten (11 ) verbindbar ist, wobei an beiden Seiten je ein Hilfsschaltglied (103) angebracht ist.

17. Lichtbogenlöscheinrichtung für Lastschalter nach einem der vorangegangenen Ansprüche
**dadurch gekennzeichnet,**
daß als Isoliergas SF6 oder eine hochgradig SF6 enthaltende Gasmischung eingesetzt ist.
